# EUROPÄISCHE PATENTANMELDUNG

(11) **EP 4 660 542 A1**
(43) Veröffentlichungstag der Anmeldung: **10.12.2025**
(21) Anmeldenummer: 25173694.8
(22) Anmeldetag: 30.04.2025
(51) Int. Cl.: F24C 15/32, F24C 14/02

(54) **GARGERÄT MIT EINER BODENWANDUNG**

(30) Priorität: 07.06.2024 DE 102024205262
(71) Anmelder: BSH Hausgeräte GmbH, 81739 München (DE)
(72) Erfinder: Beyer, Ludwig, 84558 Kirchweidach (DE); Schmidt, Markus, 83377 Vachendorf (DE); Czeslick, Bernd, 83301 Traunreut (DE); Bandov, Ivanko, 83301 Traunreut (DE)

(57) **Zusammenfassung**

Die vorliegende Offenbarung betrifft ein Gargerät (4), insbesondere Backofen, mit einem Garraum (6) zum Aufnehmen eines Garguts, der frontseitig eine insbesondere durch eine Tür (16) verschließbare Garraumöffnung aufweist, einem den Garraum (6) ausbildenden Gehäuse (10), das eine vorzugsweise aus Stahlblech ausgebildete Bodenwandung (2) aufweist, in der eine Prägung (30) zum Ausbilden einer abgesetzten Fläche (32) innerhalb der Prägung (30) ausgebildet ist, wobei die Prägung (30) frontseitig einen größeren Radius als rückseitig hat.

## Beschreibung

### Technisches Gebiet

Die vorliegende Offenbarung betrifft ein Gargerät, insbesondere einen Backofen, mit einem Garraum zum Aufnehmen eines Garguts, der frontseitig eine insbesondere durch eine Tür verschließbare Garraumöffnung aufweist, und einem den Garraum ausbildenden Gehäuse, das eine vorzugsweise aus Stahlblech ausgebildete Bodenwandung aufweist, in der eine Prägung zum Ausbilden einer abgesetzten Fläche innerhalb der Prägung ausgebildet ist.

Solche Bodenwandungen mit durch eine Prägung ausgebildeten, abgesetzten Flächen sind beispielsweise aus der EP 1 464 896 A1 oder der EP 2 462 808 A1 bekannt.

Bei bekannten Bodenwandungen besteht oftmals entweder das Problem, dass die Bodenwandungen insbesondere bei Ausbildung schroffer Übergänge nicht pyrolysefähig sind, oder dass die Bodenwandungen nicht genug Rückhaltevolumen für Kondensatwasser bieten, um für eine Dampffunktion des Gargeräts erforderliches Mindestvolumen aufzunehmen. Zudem können aufgrund von Temperaturunterschieden Spannungen in der Bodenwandung auftreten, die wiederum zu Rissen in der Bodenwandung oder insbesondere einer (Emaille-)Beschichtung der Bodenwandung führen können.

Es ist demnach die Aufgabe der vorliegenden Offenbarung, die Nachteile aus dem Stand der Technik zu verringern und insbesondere ein Gargerät bereitzustellen, dessen Bodenwandung eine besonders vielfältige Nutzung des Gargeräts, insbesondere für eine Pyrolysefunktion und eine Dampffunktion, ermöglicht.

Die Aufgabe wird durch ein Gargerät mit den Merkmalen des Anspruchs 1 gelöst. Vorteilhafte Weiterbildungen sind Gegenstand der Unteransprüche.

Insbesondere wird die Aufgabe demnach durch ein Gargerät, insbesondere einen Backofen gelöst. Das Gargerät hat einen Garraum zum Aufnehmen eines Garguts. Der Garraum weist frontseitig eine insbesondere durch eine Tür verschließbare Garraumöffnung auf. Das Gargerät hat eine den Garraum ausbildendes Gehäuse. Das Gehäuse weist eine vorzugsweise aus Stahlblech ausgebildete Bodenwandung auf. Die Bodenwandung kann beispielweise eine Beschichtung, insbesondere in Form einer Emaille-Beschichtung aufweisen. In der Bodenwandung des Gehäuses ist eine Prägung zum Ausbilden einer abgesetzten Fläche innerhalb der Prägung (bzw. innerhalb eines Prägungsrands bzw. auf der Prägung/einer eingeprägten Fläche) ausgebildet. Die abgesetzte Fläche ist insbesondere gegenüber einer umliegenden Bodenwandungsfläche (durch die Prägung bzw. den Prägungsrand) getrennt, beispielsweise vertieft ausgebildet. Vorzugsweise ist die Prägung im Wesentlichen zentral in der Bodenwandung angeordnet.

Gemäß der vorliegenden Offenbarung hat die Prägung frontseitig, d.h. auf einer sich zur Garraumöffnung hin erstreckenden Seite, einen größeren (Einlauf-)Radius als rückseitig, d.h. auf einer sich von der Garraumöffnung weg erstreckenden Seite. Das heißt insbesondere, dass ein frontseitiger Übergang der abgesetzten Fläche zu der umliegenden Bodenwandungsfläche weicher ausgebildet ist als ein rückseitiger Übergang der abgesetzten Fläche zu der umliegenden Bodenwandungsfläche. Mit anderen Worten läuft die Prägung frontseitig/zu der Garraumöffnung hin sanfter bzw. über eine längere Strecke aus als rückseitig/von der Garraumöffnung weg.

Dies hat den Vorteil, dass frontseitig ein schroffer Übergang vermieden wird, um Spannungszustände zu reduzieren. Diese Spannungszustände sind vor allem in dem Bereich des Gargeräts größer, in dem die durch die Garraumöffnung einströmende kühle Luft auf die heiße Gargerätluft bzw. auf die aufgeheizte Bodenwandung trifft und in dem das Gehäuse mechanisch besonders steif ausgebildet ist. Daher ist eine spannungsbedingte Vermeidung von Rissen, die auch zu einer Beschädigung einer Bodenwandungsbeschichtung führen können, gerade in einem vorderen Bereich des Gargeräts bzw. der Bodenwandung von großer Bedeutung. Gleichzeitig kann durch das sanfte Auslaufen der Prägung frontseitig das Einstellen bzw. Einschieben von Kochgeschirr geführt werden. Dagegen bildet der durch den kleineren Radius bedingte steilere Übergang auf der Rückseite der Prägung eine haptisch wahrnehmbare Anlauf-/Anschlagsfläche zur korrekten Positionierung des Kochgeschirrs. So wird vermieden, dass das Kochgeschirr teilweise auf der Prägung bzw. dem Prägungsrand aufliegt und entsprechend schief steht. Das heißt, dass ein geführtes Einschieben und ein waagerechtes Positionieren des Kochgeschirrs innerhalb der Prägung bzw. innerhalb des Prägungsrads und auf der Prägung unterstützt wird.

Gemäß einer bevorzugten Ausführungsform kann die Prägung zu einer Mittellinie (achs-)symmetrisch ausgebildet sein. Dabei kann sich die Mittellinie insbesondere von einer Garraumfrontseite zu einer Garraumrückseite erstrecken. Das heißt, dass ein rechter und ein linker Teil der Prägung spiegelbildlich zueinander ausgebildet sind. Dadurch kann ein gleichmäßiger Spannungsverlauf erreicht werden.

Gemäß einer bevorzugten Ausführungsform kann die Bodenwandung eine die abgesetzte Fläche umgebende/umschließende, durch den Radius gebildete Anschlussfläche haben. Das heißt, dass die Anschlussfläche einen Übergang zu umliegenden Bodenwandungsfläche bildet.

Gemäß der bevorzugten Ausführungsform kann die Anschlussfläche durch eine geschlossene, runde Außenkontur begrenzt sein. Das heißt, dass die Anschlussfläche selbst im Wesentlichen ringförmig ist, d.h. innenseitig/mit ihrer Innenkontur die abgesetzte Fläche vollständig umschließt und außenseitig/ihre Außenkontur von der umliegenden Bodenwandungsfläche vollständig umschlossen ist.

Gemäß der bevorzugten Ausführungsform kann die Innenkontur der Anschlussfläche insbesondere die Form eines Kreises haben, alternativ aber auch die Form eines Ovals oder einer Ellipse oder eines Rechtecks (mit abgerundeten Ecken) haben. Das heißt, dass die Form an gängige Kochgeschirrformen angepasst ist.

Gemäß der bevorzugten Ausführungsform kann die Anschlussfläche bzw. die Außenkontur eine Freiform haben. Insbesondere kann die Außenkontur nicht kreisförmig sein, nicht oval, nicht elliptisch und/oder nicht rechteckig sein. Insbesondere kann die Außenkontur eine Form haben, die unterschiedlich zu der Form der Innenkontur ist. Beispielsweise kann die Anschlussfläche (nur) frontseitig gestreckt sein.

Gemäß der bevorzugten Ausführungsform kann ein Radius der Außenkontur über einen Umfang der Außenkontur, insbesondere von einer Garraumfrontseite zu einer Garraumrückseite hin, kontinuierlich kleiner werden. Das heißt, dass der Radius nach hinten hin entlang der Außenkontur vorzugsweise stetig, d.h. nicht sprunghaft, abnimmt. So kann die Bodenwandung einfacher hergestellt werden und es können Schwachstellen vermieden werden.

Gemäß der bevorzugten Ausführungsform kann die Anschlussfläche frontseitig 2- bis 10-mal, insbesondere 3- bis 5-mal so breit wie rückseitig sein. Das heißt, dass sich die Anschlussfläche in einem vorderen/frontseitigen Sektor über eine erheblich größere Strecke als in einem hinteren/rückseitigen Sektor erstreckt bzw. eine Ringbreite der Anschlussfläche frontseitig um ein Vielfaches größer ist als rückseitig. So kann der weiche frontseitige Übergang und der harte rückseitige Übergang realisiert werden.

Gemäß einer bevorzugten Ausführungsform kann die abgesetzte Fläche als ein Aufnahmereservoir für Wasser und/oder Reinigungsmittel, als ein Sammelreservoir für Kondensatflüssigkeit und/oder als eine Stellfläche für eine Einstellschale und/oder Geschirr dienen. Das heißt, dass die abgesetzte Fläche vertieft ausgebildet ist und von einem geschlossenen Rand umgeben ist.

Gemäß einer bevorzugten Ausführungsform kann die abgesetzte Fläche eine Kreisform haben, alternativ eine ovale Form, eine Ellipsenform oder eine Rechteckform. Das heißt, dass die Form der abgesetzten Fläche an gängige Kochgeschirrformen angepasst ist.

Gemäß einer bevorzugten Ausführungsform kann das Gargerät eine Pyrolysefunktion aufweisen und auf bis zu 600°C aufheizbar sein. Insbesondere bei solchen Temperaturen ist es erforderlich, die Bodenwandung, unter der oftmals ein Heizelement des Gargeräts angeordnet ist, so auszubilden, dass keine großen Spannungszustände entstehen.

Gemäß einer bevorzugten Ausführungsform kann das Gargerät eine Dampffunktion aufweisen. Das heißt, dass das Gehäuse insbesondere so ausgebildet ist, dass Wasser gezielt in das Gargerät füllbar ist und kondensiertes Wasser gezielt in dem Gargerät sammelbar ist.

Gemäß einer bevorzugten Ausführungsform kann die Prägung so ausgebildet sein, dass in dem Sammelreservoir und/oder dem Aufnahmereservoir ein für die Dampffunktion erforderliches Mindest(rückhalte)volumen aufnehmbar ist. Das Mindestvolumen kann beispielsweise 100ml oder 75ml oder 50ml oder 25ml betragen. Das heißt, dass die abgesetzte Fläche ausreichend tief bzw. der die abgesetzte Fläche umgebende geschlossene Rand ausreichend hoch ausgebildet ist.

Gemäß einer bevorzugten Ausführungsform kann die Prägung, insbesondere auf ihrer Innenseite, eine Füllstandsmarkierung zur Angabe einer für die Dampffunktion erforderlichen Füllstandshöhe, beispielsweise einen Minimal- und/oder einen Maximalfüllstand, aufweisen. So kann eine korrekte Benutzung unterstützt werden.

Gemäß der bevorzugten Ausführungsform kann die Füllstandsmarkierung in einem rückseitig angeordneten Bereich der Prägung angeordnet sein. Das heißt, dass die Füllstandsmarkierung für einen Benutzer sichtbar ist. So kann das Einfüllen vereinfacht werden, ohne dass ein besonders erhöhter zusätzlicher Fertigungsaufwand zur Einbringung der Füllstandsmarkierung erforderlich ist.

Gemäß einer bevorzugten Ausführungsform kann die Prägung, insbesondere auf ihrer Innenseite, eine Schalenmarkierung zur Positionierung einer für die Dampffunktion erforderlichen Einstellschale aufweisen. So kann eine korrekte Benutzung unterstützt werden.

Gemäß der bevorzugten Ausführungsform kann die Schalenmarkierung in einem rückseitig angeordneten Bereich der Prägung angeordnet sein. So kann die Positionierung vereinfacht werden, ohne dass ein besonders erhöhter zusätzlicher Fertigungsaufwand zur Einbringung der Schalenmarkierung erforderlich ist.

Mit anderen Worten betrifft die vorliegende Offenbarung einen Backofenboden mit variablen Übergangsflächen zur Einbettung einer Kreisflächenprägung. Insbesondere ist die vorliegende Offenbarung auf Haushaltsbacköfen gerichtet, die wenigstens einen Garraum mit einer aus Stahlblech gefertigten Bodenwandung haben. Die Bodenwandung kann in Edelstahl oder in Normalstahl mit Emailliebeschichtung ausgeführt sein. Die Bodenwandung ist robust gegen Wärmeverzug in trockenen und feuchten Betriebsarten zu gestalten, wobei es insbesondere gilt, den Effekt sichtbarer und hörbarer Aus- und Durchbeulungen von Teilflächen infolge thermischer Spannungszustände zu vermeiden. Solche thermischen Spannungszustände in der Bodenwandung können insbesondere durch die Wärmeeinleitung des oftmals unter der Bodenwandung angeordneten Heizelements und/oder durch lokale Benetzung der Bodenwandung im Garraum durch Wasser oder andere Flüssigkeiten entstehen. Zudem kann ein Gargut oder ein auf die Bodenwandung aufgestelltes Objekt lokale thermische Spannungszustände verursachen. Dabei ist insbesondere die Gestaltung der Bodenwandung für emaillierte Stahlblechkonstruktionen für Backöfen mit Pyrolysefunktion herausfordernd, da große Spannungszustände infolge thermischer Dehnung sowie unterschiedlicher thermischer Dehnung von Stahl und Emaille vorliegen, wofür zur Unterschreitung kritischer Zugspannungen insbesondere in den Garraum weisende, kleine Außenradien zu vermeiden sind. Zusätzlich ist auch die Gestaltung der Bodenwandung für Backöfen mit Dampffunktion herausfordernd, da erhebliche Kondensatmengen zu berücksichtigen sind. Weiter ist bei der Gestaltung der Flächen der Bodenwandung zu beachten, dass ein für den Nutzer deutlich erkennbares Reservoir zum Eingießen von Wasser und oder Reinigungsmitteln, zum Zweck der Dampferzeugung für den Garvorgang oder für die Anfeuchtung von Verschmutzungen für die Reinigung, eine für den Nutzer deutlich erkennbare Stellfläche zum Einstellen von Zubehören, wie z.B. Verdampferschalen oder Kochgeschirre, sowie ein Reservoir zur Sammlung von Kondensatflüssigkeit aus dem Garraum ausgebildet werden. Insbesondere besteht bei bekannten Backofenböden oftmals das Problem, dass solche Backofenböden, die zur Pyrolyse verwendet werden, nicht ausreichend Rückhaltevolumen für die Kondensatmengen bei der Dampffunktion haben, und solche Backofenböden, die zur Dampffunktion verwendet werden, aufgrund ihrer tiefer abgesetzten Kreisflächenprägung und der Übergangsradien zur Bildung von Rissen bei der Pyrolyse führen. Zudem soll gewährleistet werden, dass der Backofenboden eine ergonomisch und haptisch wahrnehmbare Zentrierung für eine Einstellschale bietet. Offenbarungsgemäß werden diese Anforderungen insbesondere durch das Ausbilden von Freiformflächen zur Einbettung eines abgesetzten kreisförmigen Stellflächenelements in die Grundform der Bodenwandung erfüllt. Dabei sind die Anschlussflächen im Umfang variabel ausgebildet im Sinne der Ein- und Auslaufradien. Insbesondere sind zwei ineinander übergehende funktionelle Sektoren relevant, nämlich ein frontseitiger, der Öffnung des Garraums zugewandter Sektor mit großem Einlauf- und somit Außenradius der Anschlussfläche sowie ein rückwärtiger Sektor mit kleinem Einlaufradius. Die in Abhängigkeit des Umfangs der Kreisfläche veränderten Radien resultieren in den Freiform-Anschlussflächen zur Bodenfläche. Die großen Radien der frontseitigen Anschlussfläche reduzieren Innenspannungszustände, zur Vermeidung von Spannungsrissen in der Emailbeschichtung auf Außenradien. Zusätzlich werden thermisch bedingte Spannungsspitzen an schroffen Übergängen vermieden. Dies ist insbesondere frontseitig wichtig, da hier der relativ kühle und mechanisch steife Bereich der Garraumöffnung angrenzt. Große Radien reduzieren zusätzlich Störkonturen im Tiefziehprozess des Stahlteils, sowie bei der Emailbeschichtung. Dies reduziert die Neigung zu Oberflächenverletzungen im Stahlteil, was wiederum zu einer robusten Emailschicht führt. Der frontseitige Sektor erzielt eine angenehme Haptik beim Einstellen bzw. Einschieben der zugehörigen Einstellschale in die Kreisfläche, sowie für die Reinigung der Flächen. Die kleinen Radien der rückwärtigen Anschlussfläche bilden mit der Gegenform der Einstellschale eine haptisch wahrnehmbare Anlauffläche zur Positionierung.

Die vorliegende Offenbarung wird nachfolgend mit Hilfe von Zeichnungen erläutert:
Fign. 1 und 2 zeigen perspektivische Darstellungen einer Bodenwandung eines Gargeräts bzw. mit darauf befindlicher Einstellschale,
Fig. 3 zeigt einen Schnitt durch Fig. 2,
Fig. 4 zeigt eine schematische Darstellung eines Tiefenprofils der Bodenwandung im Bereich einer Prägung,
Fig. 5 zeigt einen grundsätzlichen Aufbau des Gargeräts.

Die Figuren dienen lediglich dem Verständnis der Offenbarung. Gleiche Elemente sind mit denselben Bezugszeichen gekennzeichnet.

Fign. 1 und 2 zeigen perspektivische Darstellungen einer Bodenwandung 2 eines Gargeräts 4 gemäß der vorliegenden Offenbarung.

Ein grundsätzlicher Aufbau des Gargerät 4 ist in Fig. 5 dargestellt. Das Gargerät 4 ist insbesondere ein Backofen. Das Gargerät 4 weist einen Garraum 6 zum Aufnehmen eines Garguts und ein den Garraum 6 ausbildendes Gehäuse 8 auf. Das Gehäuse 8 hat die Bodenwandung 2, zwei Seitenwandungen 10, eine Deckenwandung 12, und eine Rückwand 14 und umschließt den Garraum 4. Zudem weist das Gargerät eine Tür 16 auf, durch die eine frontseitige Garraumöffnung verschließbar ist. An den Seitenwandungen 10 können beispielsweise mehrere in Höhenrichtung parallel zueinander versetzt angeordnete Führungsschienen 18 zur Aufnahme eines Backblechs 20 oder Gitterrosts angeordnet sein.

Das Gargerät 4 gemäß der vorliegenden Offenbarung kann vorzugsweise eine Pyrolysefunktion aufweisen und auf bis zu 600°C aufheizbar sein.

Das Gargerät 4 gemäß der vorliegenden Offenbarung kann eine Dampffunktion aufweisen.

Die Bodenwandung 2 wird mit Bezug auf Fign. 1 bis 4 näher erläutert. Die Bodenwandung 2 kann insbesondere aus einem Stahlblech ausgebildet sein. Die Bodenwandung 2 kann eine Beschichtung, beispielsweise eine Emaille-Beschichtung aufweisen.

Die Bodenwandung 2 ist im Wesentlichen rechteckig ausgebildet und weist eine Bodenfläche 22 auf. Die Bodenfläche 22 ist an ihrer Rückseite 24 und ihren zwei Seiten von einem Rand 26 umschlossen. Der Rand 26 steht von der Bodenfläche 22 (im montierten Zustand) nach oben weg. An einer Vorderseite 28 der Bodenwandung 2 ist kein Rand ausgebildet.

Die Bodenwandung 2 weist eine Prägung 30 auf. Die Prägung 30 kann insbesondere im Wesentlichen zentral in der Bodenfläche 22 angeordnet sein. Die Prägung 30 bildet eine abgesetzte Fläche 32 innerhalb der Prägung 30 bzw. innerhalb eines Prägungsrands 34 aus. Die abgesetzte Fläche 32 ist insbesondere gegenüber einer umliegenden Bodenwandungsfläche 36 (durch die Prägung 30 bzw. den Prägungsrand 32) getrennt. Insbesondere ist die abgesetzte Fläche 32 vertieft gegenüber der umliegenden Bodenwandungsfläche 36 ausgebildet (vgl. auch Fig. 4).

Die Prägung 30 hat frontseitig, d.h. auf einer sich zur Vorderseite 28 bzw. zu der Garraumöffnung hin erstreckenden Seite, einen größeren (Einlauf-)Radius als rückseitig, d.h. auf einer sich zur Rückseite 24 hin bzw. von der Garraumöffnung weg erstreckenden Seite. Das heißt insbesondere, dass ein frontseitiger Übergang 38 der abgesetzten Fläche 32 zu der umliegenden Bodenwandungsfläche 36 weicher ausgebildet ist als ein rückseitiger Übergang 40 der abgesetzten Fläche 32 zu der umliegenden Bodenwandungsfläche 38. Somit läuft die Prägung 30 frontseitig/zu der Vorderseite 28 hin sanfter bzw. über eine längere Strecke aus als rückseitig/zu der Rückseite 24 hin. In der dargestellten Ausführungsform ist die Prägung 30 zu einer Mittellinie (achs-)symmetrisch ausgebildet. Dabei erstreckt sich die Mittellinie insbesondere von der Vorderseite 28 zu der Rückseite 24.

Vorzugsweise hat die Bodenwandung 2 eine die abgesetzte Fläche 32 umgebende/umschließende, durch den Radius gebildete Anschlussfläche 42. Insbesondere hat die Anschlussfläche 42 eine Freiform. In der dargestellten Ausführungsform weist die Anschlussfläche 42 mit der darin ausgebildeten abgesetzten Fläche 32 im Wesentlich die Form eines (nur) frontseitig gestreckt bzw. vergrößerten Kreises auf.

Insbesondere ist die Anschlussfläche 42 im Wesentlichen ringförmig. Das heißt, dass eine Innenkontur 44 der Anschlussfläche 42 die abgesetzte Fläche 32 vollständig umschließt und eine Außenkontur 46 der Anschlussfläche 42 von der umliegenden Bodenwandungsfläche 36 vollständig umschlossen wird. Somit ist die Anschlussfläche 42 (außenseitig) durch die geschlossene, insbesondere runde Außenkontur 46 begrenzt. Die Innenkontur 44 hat in der dargestellten Ausführungsform die Form eines Kreises haben, könnte alternativ aber auch die Form eines Ovals oder einer Ellipse oder eines Rechtecks (mit abgerundeten Ecken) haben, auch wenn dies nicht dargestellt ist. Die Außenkontur 46 ist in der dargestellten Ausführungsform nicht kreisförmig. Insbesondere ist die Außenkontur 46 unterschiedlich zu der Form der Innenkontur 44. Insbesondere wird ein Radius der Außenkontur 46 über einen Umfang der Außenkontur, insbesondere von der Vorderseite 28 zu der Rückseite 24 hin kontinuierlich, insbesondere nicht sprunghaft, beispielsweise aber sektorweise kleiner. Insbesondere ist die Anschlussfläche 42 frontseitig 2- bis 10-mal, insbesondere 3- bis 5-mal so breit wie rückseitig. Das heißt, dass sich die Anschlussfläche 42 in einem vorderen/frontseitigen Sektor 48 über eine erheblich größere Strecke als in einem hinteren/rückseitigen Sektor 50 erstreckt (vgl. auch Fig. 4). Das heißt, dass eine Ringbreite der Anschlussfläche 42 frontseitig um ein Vielfaches größer ist als rückseitig.

Insbesondere dient die abgesetzte Fläche 32 als ein Aufnahmereservoir für Wasser und/oder Reinigungsmittel, als ein Sammelreservoir für Kondensatflüssigkeit und/oder als eine Stellfläche für eine Einstellschale und/oder Geschirr. In der dargestellten Ausführungsform weist die abgesetzte Fläche eine Kreisform auf, alternativ könnte sie eine ovale Form, eine Ellipsenform oder eine Rechteckform haben, auch wenn dies nicht dargestellt ist.

Insbesondere ist die Prägung 30 so ausgebildet, dass in dem Sammelreservoir und/oder dem Aufnahmereservoir ein für die Dampffunktion erforderliches Mindest(rückhalte)volumen aufnehmbar ist. Das Mindestvolumen kann beispielsweise 100ml oder 75ml oder 50ml oder 25ml betragen. Das heißt, dass die abgesetzte Fläche 32 ausreichend tief bzw. der die abgesetzte Fläche 32 umgebende geschlossene Rand ausreichend hoch ausgebildet ist.

Vorzugsweise weist die Prägung 30 eine Füllstandsmarkierung 52 zur Angabe einer für die Dampffunktion erforderlichen Füllstandshöhe auf. Die Füllstandsmarkierung 52 ist insbesondere auf einer Innenseite der Prägung 30 bzw. des Prägungsrands angeordnet. Die Füllstandsmarkierung 52 kann beispielsweise ein Minimal- und/oder einen Maximalfüllstand sein. Insbesondere ist die Füllstandsmarkierung 52 in einem rückseitig angeordneten Bereich der Prägung 30 angeordnet.

Vorzugsweise weist die Prägung 30 eine Schalenmarkierung 54 zur Positionierung einer für die Dampffunktion erforderlichen Einstellschale auf. Die Schalenmarkierung 54 ist insbesondere auf der Innenseite der Prägung 30 bzw. des Prägungsrands angeordnet. Insbesondere ist die Schalenmarkierung 54 in dem rückseitig angeordneten Bereich der Prägung 30 angeordnet.

Fig. 2 zeigt die Bodenwandung 2, bei der eine Einstellschale S auf der abgesetzten Fläche 32 aufgestellt ist. Die Einstellschale S dient als Wasserbehälter für die Dampffunktion des Gargeräts 4. Fig. 3 zeigt einen Schnitt durch die Bodenwandung 2 und die Einstellschale S.

Fig. 4 zeigt eine schematische Darstellung eines Tiefenprofils der Bodenwandung 2 bzw. der Prägung 30 von der Vorderseite 28 zu der Rückseite 24. Die abgesetzte Fläche 32 ist gegenüber der umliegenden Bodenwandungsfläche 36 vertieft ausgebildet und geht über die Anschlussfläche 42 in die umliegende Bodenwandungsfläche 36 über. Dabei ist der Radius der Prägung 30 frontseitig größer als rückseitig ausgebildet, so dass der Übergang frontseitig sanfter bzw. weicher als rückseitig ist. Das heißt, dass der frontseitige Sektor 48 der Anschlussfläche 42 größer ausgebildet ist als der rückseitige Sektor 50 bzw. die Anschlussfläche 42 frontseitig sich über eine längere Strecke als rückseitig erstreckt, um den Höhenunterschied zwischen der abgesetzten Fläche 32 und der umliegenden Bodenwandungsfläche 36 zu realisieren.

## Patentansprüche

1. Gargerät (4), insbesondere Backofen, mit
einem Garraum (6) zum Aufnehmen eines Garguts, der frontseitig eine insbesondere durch eine Tür (16) verschließbare Garraumöffnung aufweist, und
einem den Garraum (6) ausbildenden Gehäuse (10), das eine vorzugsweise aus Stahlblech ausgebildete Bodenwandung (2) aufweist, in der eine Prägung (30) zum Ausbilden einer abgesetzten Fläche (32) innerhalb der Prägung (30) ausgebildet ist,
**dadurch gekennzeichnet, dass**
die Prägung (30) frontseitig einen größeren Radius als rückseitig hat.

2. Gargerät (4) nach Anspruch 1, **dadurch gekennzeichnet, dass** die Prägung (30) zu einer Mittellinie symmetrisch ausgebildet ist.

3. Gargerät (4) nach Anspruch 1 oder 2, **dadurch gekennzeichnet, dass** die Bodenwandung (2) eine die abgesetzte Fläche (32) umschließende, durch den Radius gebildete Anschlussfläche (42) hat, wobei die Anschlussfläche (42) durch eine geschlossene, runde Außenkontur (46) begrenzt ist.

4. Gargerät (4) nach Anspruch 3, **dadurch gekennzeichnet, dass** die Außenkontur (46) eine Freiform hat, insbesondere nicht kreisförmig ist.

5. Gargerät (4) nach einem der Anspruch 1 bis 4, **dadurch gekennzeichnet, dass** die abgesetzte Fläche (32) als ein Aufnahmereservoir für Wasser und/oder Reinigungsmittel, als ein Sammelreservoir für Kondensatflüssigkeit und/oder als eine Stellfläche für eine Einstellschale (S) und/oder Geschirr dient.

6. Gargerät (4) nach einem der Anspruch 1 bis 5, **dadurch gekennzeichnet, dass** die abgesetzte Fläche (32) eine Kreisform hat.

7. Gargerät (4) nach einem der Anspruch 1 bis 6, **dadurch gekennzeichnet, dass** das Gargerät (4) eine Pyrolysefunktion aufweist und auf bis zu 600°C aufheizbar ist.

8. Gargerät (4) nach einem der Anspruch 1 bis 7, **dadurch gekennzeichnet, dass** das Gargerät (4) eine Dampffunktion aufweist.

9. Gargerät (4) nach Anspruch 8, **dadurch gekennzeichnet, dass** die Prägung (30) eine Füllstandsmarkierung (52) zur Angabe einer für die Dampffunktion erforderlichen Füllstandshöhe, beispielsweise einen Minimal- und/oder einen Maximalfüllstand, aufweist, wobei die Füllstandsmarkierung (52) vorzugsweise in einem rückseitig angeordneten Bereich der Prägung (30) angeordnet ist.

10. Gargerät (4) nach Anspruch 8 oder 9, **dadurch gekennzeichnet, dass** die Prägung (30) eine Schalenmarkierung (54) zur Positionierung einer für die Dampffunktion erforderlichen Einstellschale (S) aufweist, wobei die Schalenmarkierung (54) vorzugsweise in einem rückseitig angeordneten Bereich der Prägung (30) angeordnet ist.
